# EUROPÄISCHE PATENTSCHRIFT

(11) **EP 1 193 361 B1**
(45) Veröffentlichungstag und Bekanntmachung des Hinweises auf die Patenterteilung: **24.01.2007**
(21) Anmeldenummer: 01610100.8
(22) Anmeldetag: 27.09.2001
(51) Int. Cl.: E05F 15/12, E05F 15/04, E04D 13/035

(54) **Fenster mit einer Betätigungsvorrichtung zum Öffnen und Schliessen davon und Vorrichtung zur Betätigung eines derartigen Fensters**
Window with an operating device for opening and closing the window and device for operating such a window
Fenêtre avec un dispositif de commande permettant l'ouverture et la fermeture de celle-ci et dispositif pour la commande d'une telle fenêtre

(30) Priorität: 29.09.2000 DK 200001441
(43) Veröffentlichungstag der Anmeldung: 03.04.2002
(73) Patentinhaber: VKR Holding A/S, 2860 Søborg (DK)
(72) Erfinder: Nielsen, Torben Holst, 2610 Rodovre (DK)
(74) Vertreter: Carlsson, Eva

(56) Entgegenhaltungen:
- EP-A- 1 070 181
- WO-A-97/33062
- DE-U- 29 512 996
- NL-A- 7 402 328

## Beschreibung

Die Erfindung betrifft ein Fenster umfassend einen Blendrahmen mit einem Oberteil, einem Unterteil und zwei Seitenteilen, die zusammen eine Blendrahmenebene ergeben, sowie einen bei einer Drehachse des Fensters mit dem Blendrahmen scharnierverbundenen Flügelrahmen mit einem Oberteil, einem Unterteil und zwei Seitenteilen, die zusammen eine Flügelrahmenebene definieren, und wobei der Flügelrahmen mittels einer Betätigungsvorrichtung von einer geschlossenen Stellung, in welcher die Ebene des Flügelrahmens im wesentlichen parallel mit der Ebene des Blendrahmens verläuft, in eine offene Stellung, in welcher die Flügelrahmenebene mit der Blendrahmenebene einen Winkel bildet, bewegt werden kann, wobei das Fenster ferner ein an dem Ober- und/oder Unterteil des Flügelrahmens drehbar montiertes Element umfasst, welches Element zwischen einer ersten Stellung, wobei mit Hilfe von Schliessorganen, die in am Ober- und/oder Unterteil des Blendrahmens vorgesehene Eingriffsmittel eingreifen, der Flügelrahmen an den Blendrahmen festgehalten wird, und einer zweiten Stellung, in der der Flügelrahmen vom Blendrahmen freigemacht ist, da durch Betätigung erwähnten drehbaren Elements der Eingriff zwischen den Schliessorganen und den Eingriffselementen gelöst wird, bewegt werden kann, wobei erwähnte Betätigungsvorrichtung ein mit dem Blendrahmen an dessen Unterteil drehbar verbundenes Aufnahmeelement und einen gegenüber dem Aufnahmeelement verschiebbaren Betätigungsarm umfasst, dessen äusseres Ende mit dem drehbaren Element in Verbindung steht, und wobei die drehbare Verbindung zwischen dem Aufnahmeelement der Betätigungsvorrichtung und dem Blendrahmen in einem Abstand vom Blendrahmenunterteil, im Verhältnis zur Blendrahmenebene im Wesentlichen rechtwinkelig nach innen plaziert ist, und dass die drehbare Verbindung zwischen dem Betätigungsarm und dem Flügelrahmen derart ausgestaltet ist, dass das drehbare Element vor dem Öffnen des Fensters durch die Betätigungsvorrichtung von erwähnter erster Stellung in die zweite Stellung gebracht wird.

Aufschliessbare Fenster und entsprechende Klappen, die u.a. für Rauchventilation benutzt werden, sind, ebenso wie die zugehörigen Öffnungsmechanismen, in vielen verschiedenen Ausführungen bekannt.

In seiner einfachsten Form ist das Fenster oder die Klappe oben aufgehängt, d.h. der Flügelrahmen ist mit dem Blendrahmen an den betreffenden Oberteilen scharnierverbunden, und die Betätigungsvorrichtung ist bei den betreffenden Unterteilen plaziert. Diese Plazierung der Betätigungsvorrichtung, die im übrigen auch für Kippfenster, deren Scharnierachse im wesentlichen mit einer Mittelachse des Fenster zusammenfällt, benutzt werden kann, gibt mittlerweile Anlass zu grossen Längen des Aufnahmeelements, welches wiederum mit sich führt, dass der Betätigungsarm dementsprechend lang und somit in der offenen Stellung des Fensters unstabil wird.

Aus beispielsweise EP Patentanmeldung Nr. 0 971 091 und DK Patent Nr. 162 110 sind oben aufgehängte Konstruktionen bekannt, wo der Flügelrahmen gegenüber dem Blendrahmen mittels glied-geteilter Führungsmechanismen geöffnet wird, welche Führungsmechanismen mit dem Aufnahmeelement der Betätigungsvorrichtung in Verbindung stehen, wobei das Aufnahmeelement in jeder dieser Schriften als ein Druckluftzylinder ausgebildet ist, weshalb Zylinder mit kleinerer Hublänge als in früher bekannten Konstruktionen verwendet werden können; diese Vorrichtungen eignen sich jedoch nicht für Fenster und Klappen, die bei einer Mittelachse scharnierverbunden sind.

Eine alternative Plazierung der Betätigungsvorrichtung ist in EP Patentanmeldung 0 692 640 gezeigt und beschrieben, wo das Aufnahmeelement in Form eines Druckzylinders mit dem Blendrahmen an dessen Unterteil drehbar verbunden ist, und wo die als Betätigungsarm tätige Kolbenstange mit dem Oberteil des Flügelrahmens drehbar verbunden ist. Diese Anordnung führt mit sich, dass auch bei um eine Mittelachse scharnierverbundenen Fenstern oder Klappen Betätigungsvorrichtungen mit kürzerer Länge verwendet werden können.

Diese Plazierung der. Betätigungsvorrichtung kommt ferner in einer bekannten druckmittelgesteuerten Rauchventilationseinheit für Fenster der eingangs erwähnten Art vor, wo am Unterteil des Blendrahmens ein Druckzylinder montiert ist, und das äussere Ende der Kolbenstange des Druckzylinders mit der auf der Ventilationsklappe angeordneten Greifleiste, die zur Betätigung der als Bedienungselement wirkenden Ventilationsklappe und somit Deaktivierung der Schliessorgane gegenüber den Eingriffselementen dient, verbunden ist. Zum Aktivieren des Druckluftzylinders der Einheit wird eine CO₂-Patrone, die entweder manuell oder durch eine Schmelzsicherung ausgelöst wird, verwendet. In der offenen Stellung des Fensters kann der Flügelrahmen nur manuell in die geschlossene Stellung zurückgeführt werden, wonach die CO₂-Patrone und die Schmelzsicherung ausgewechselt werden müssen, um das Fenster zurück in dessen Ausgangsstellung zu bringen. Abgesehen von der Tatsache, dass das Fenster nach Montieren der Einheit nur zum Gebrauch bei Rauchventilation dient, kann die Einheit nicht unmittelbar auch zum Schliessen des Fensters umgestellt werden, da Aktivieren der Betätigungsvorrichtung in der entgegengesetzten Richtung ein Schliessen der Ventilationsklappe und damit ein Aktivieren der Schliessorgane vor dem Ziehen des Flügelrahmens gegen den Blendrahmen mit sich führt, oder ein Schliessen und Verschliessen des Fensters nicht möglich macht, in dem Fall, wo der Schliessmechanismus des Fensters Sperrorgane umfasst, die bei Öffnen der Ventilationsklappe aktiviert werden, und welche die Ventilationsklappe erst bei Anschlag gegen das Schliessblech auf dem Blendrahmen zu einer Bewegung freimachen. Eine im Wesentlichen auf diesem Prinzip basierende Lösung ist in der NL-A-7402320 offenbart.

Mit Hinblick darauf liegt der Erfindung die Aufgabe zugrunde ein Fenster der einleitend erwähnten Art derart zu verbessern, dass das Fenster wahlfrei für Komfortventilation benutzt werden kann, d.h. dass es nach Wunsch mit Hilfe der Betätigungsvorrichtung an sich geöffnet und wiederum geschlossen werden kann.

Dies wird dadurch erzielt, dass ein solches Fenster dadurch gekennzeichnet ist, dass das drehbare Element während des Öffnens und nachfolgenden Schliessens des Fensters in der zweiten Stellung verbleibt, bis der Flügelrahmen gegen den Blendrahmen gezogen ist, dass es eine mit dem Flügelrahmenoberteil parallel verlaufende und mit diesem scharnierverbundene Ventilationsklappe umfasst, und dass der Betätigungsarm mit dem Flügelrahmen nahe bei der Scharnierverbindung der Klappe mit dem Flügelrahmenoberteil verbunden ist.

Bei einer derartigen Plazierung der Betätigungsvorrichtung wird erzielt, dass das Öffnen und Schliessen des Fensters auf zuverlässige Weise erfolgt, wobei verhindert wird, dass die Schliessorgane aktiviert werden, bevor der Flügelrahmen gegen die Blendrahmen gezogen ist, alternativ, dass die an das drehbare Element übertragene Kraft nicht so gross wird, so dass ein Freimachen der Schliessorgane unmöglich ist. Ein Kontrollieren des Rauchöffnungssystems kann somit schnell und rationell vorgenommen werden, ebenso wie das Fenster über die Rauchventilationsfunktion hinaus auch zum üblichen Lüften benutzt werden kann, und z.B. an ein elektronisches Steuersystem zum Öffnen und Schliessen eines oder mehrerer Fenster angeschlossen werden kann. Ausserdem führt diese Plazierung der Betätigungsvorrichtung mit sich, dass die Schliesskraft überaus präzise gesteuert werden kann, was u.a. für das Dichtungssystem des Fensters von Bedeutung ist, ebenso wie jene Schäden, die entstehen könnten, wenn beispielsweise Finger oder andere Körperteile mit der Schliessbewegung des Flügelrahmens in Berührung kommen, begrenzt werden.

In einer in bezug auf Konstruktion einfachen Ausführungsform ist das Aufnahmeelement mit dem Blendrahmen über eine Konsole verbunden, die sich vom Blendrahmenunterteil im wesentlichen rechtwinkelig nach innen erstreckt und mit diesem verbunden ist, und die eine solche Länge aufweist, dass in der geschlossen Stellung des Fensters zwischen der Betätigungsvorrichtung und der Blendrahmenebene ein Winkel gebildet wird.

Mit Hinblick auf erhöhte Flexibilität bei der Wahl von Betätigungsvorrichtungen kann eine solche Betätigungsvorrichtung entweder eine elektrische Spindelbetätigung sein, wobei das Aufnahmeelement eine Spindelsteuerung und der Betätigungsarm eine Spindel umfasst, oder druckmittelgesteuert, vorzugsweise pneumatisch gesteuert sein, wobei das Aufnahmeelement einen Zylinder und der Betätigungsarm eine Kolbenstange umfasst.

In einer alternativen Ausführungsform des erfindungsgemässen Fensters kann die Betätigungsvorrichtung ferner einen Gliedmechanismus mit einem Verbindungsglied umfassen, dessen eines Ende mit dem Betätigungsarm drehbar und verschiebbar, und dessen anderes Ende mit dem drehbaren Element drehbar verbunden ist.

Mit dieser Ausführung ist es möglich ein Fenster mit einer Standard-Betätigungsvorrichtung anzuweisen, da deren Aufnahmeelement und Betätigungsarm eine vorausbestimmte Länge aufweisen kann, während die Länge des Verbindungsgliedes abhängig von der Länge des aktuellen Fensters variiert werden kann.

In einer konstruktionsmässig vorteilhaften Weiterentwicklung dieser Ausführungsform umfasst die Verbindung zwischen Verbindungsglied und Betätigungsarm einen nahe bei einem Flügelrahmenseitenteil oder auf diesem in Abstand vom Flügelrahmenoberteil oder -unterteil montierten Beschlag sowie einen Zapfen, der an beiden Enden in einer im Beschlag vorgesehenen Rille im wesentlichen parallel mit dem Flügelrahmenseitenteil geführt wird.

Andere vorteilhafte Ausführungsformen gehen aus den restlichen unselbständigen Ansprüchen hervor.

Die Erfindung betrifft ferner eine Betätigungsvorrichtung umfassend ein Aufnahmeelement mit einem im Verhältnis zu diesem axial verschiebbaren Betätigungsarm, wobei die Betätigungsvorrichtung eine Konsole in Verbindung mit dem Aufnahmeelement und einen Beschlag in Verbindung mit dem äusseren Ende des Betätigungsarms umfasst, und die Konsole zum Verbinden mit dem Blendrahmenunterteil des Fensters, und der Beschlag zum Verbinden mit dem drehbaren Element des Fensters vorgesehen ist.

Für ein Fenster der vorstehend beschriebenen alternativen Ausführungsform kann die Betätigungsvorrichtung, die ein Aufnahmeelement mit einem gegenüber diesem axial verschiebbaren Betätigungsarm umfasst, zusätzlich eine Konsole in Verbindung mit dem Aufnahmeelement und einen Beschlag in Verbindung mit dem äusseren Ende des Betätigungsarmes umfassen, wobei die Konsole zum Verbinden mit dem Blendrahmenunterteil des Fensters und der Beschlag zum Verbinden mit dem drehbaren Element des Fensters vorgesehen ist.

Die Erfindung wird nachstehend unter Hinweis auf ein Beispiel einer Ausführungsform und unter Hinweis auf die schematische Zeichnung näher erläutert, in welcher Zeichnung
Fig. 1 ein Schnittbild eines Fensters gemäss einer ersten Ausführungsform der Erfindung, in geschlossener Stellung,
Fig. 2 ein Bild des in Fig. 1 gezeigten Fensters, aber teilweise geöffnet,
Fig. 3 ein Schnittbild eines Fensters gemäss einer anderen Ausführungsform der Erfindung, in geschlossener Stellung,
Fig. 4 ein Bild des in Fig. 3 gezeigten Fensters, in geschlossener, aber freigemachter Stellung, und
Fig. 5 ein Bild des in Fig. 3 gezeigten Fensters, in teilweise offener Stellung zeigt.

Das in Fig. 1 und 2 gezeigte Fenster umfasst eine im allgemeinen mit 1 bezeichnete Blendrahmenkonstruktion, die mit der Dachkonstruktion in einer nicht gezeigten Dachfläche, die schräg, wie auf der Zeichnung angedeutet, oder eben sein kann, verbunden ist. Alternativ kann das Fenster auch in einer Fassade benutzt werden. Bei einer Drehachse 2 des Fensters, in der gezeigten Ausführung eine Mittelachse, ist der Blendrahmen 1 auf nicht näher gezeigte Weise bei den normalerweise in Richtung zur Dachneigung verlaufenden Seitenteilen des Blendrahmens 1 bzw. Flügelrahmens mit einem Flügelrahmen 3 verbunden, wobei in den Figuren der eine Seitenteil 1b des Blendrahmens und der eine Seitenteil des Flügelrahmens 3d zu sehen ist. Darüber hinaus umfasst der Blendrahmen 1 einen Oberteil 1a, einen Unterteil 1c sowie einen nicht gezeigten zweiten Seitenteil. Der Flügelrahmen 3 umfasst dementsprechend ebenfalls einen Oberteil, einen Unterteil und einen zweiten Seitenteil, und die Flügelrahmenteile fassen auf an und für sich bekannte Weise beispielsweise eine (nicht gezeigte) Isolierscheibe ein.

In der in Fig. 1 gezeigten geschlossenen Stellung des Fensters greifen nicht gezeigte Schliessorgane am Oberteil des Flügelrahmens 3 in beim Oberteil oder im Oberteil des Blendrahmens 1a vorgesehene, gleichfalls nicht gezeigte Eingriffselemente ein und halten dadurch den Flügelrahmen 3 gegenüber dem Blendrahmen 1 fest. Eine Betätigungsvorrichtung 4, die dazu dient das Fenster von der geschlossenen Stellung in eine offene Stellung zu bringen, ist auf dem Fenster montiert. Die Betätigungsvorrichtung 4 umfasst einen Betätigungsarm 5 und ein Aufnahmeelement 6 für den Betätigungsarm 5, und ist in der gezeigten Ausführungsform eine elektrische Spindelbetätigung, wobei der Betätigungsarm 5 aus einer Spindel und das Aufnahmeelement 6 aus einer Spindelsteuerung besteht. Als Alternative kann eine druckmittelgesteuerte, beispielsweise pneumatische Betätigungsvorrichtung mit einem Zylinder und einer im Verhältnis zum Zylinder verschiebbaren Kolbenstange in Verbindung mit einem Arbeitskolben im Zylinder benutzt werden.

Die Betätigungsvorrichtung 4 kann entweder auf dem Fenster vormontiert sein oder mit Hinblick auf nachfolgendes Montieren auf einem bestehenden Fenster separat geliefert werden. Das eine Ende des Aufnahmeelements, d.h. der Spindelsteuerung 6, ist bei 7 mit dem einen Ende einer Konsole 8 drehbar verbunden, welche Konsole an dem entgegengesetzten Ende an den Bodenteil 1c des Blendrahmens befestigt ist. Die Konsole 8 weist eine solche Länge auf, dass in der geschlossenen Stellung des Fensters zwischen der Betätigungsvorrichtung und einer Ebene durch den Blendrahmen ein Winkel gebildet wird, der in Fig. 2 mit strichpunktierter Linie angezeigt ist. Das äussere Ende der Spindel 5 ist über einen Beschlag 9 mit einem drehbaren Element, eine am Oberteil des Flügelrahmens vorgesehene Ventilationsklappe 10, drehbar verbunden. Die Ventilationsklappe 10 ist mittels einer Scharnierverbindung 11 mit dem Flügelrahmenoberteil verbunden und weist eine Greifleiste 12 auf, die zur manuellen Bedienung des Fensters benutzt werden kann. Der Beschlag 9 der Spindel 5 ist nahe der Scharnierverbindung 11 zwischen der Ventilationsklappe 10 und dem Oberteil des Flügelrahmens 3 in einem solchen Abstand befestigt, dass bei Aktivieren des Betätigungsarms ein verhältnismässig kleines Moment um diese Achse gesichert wird, derart, dass die Ventilationsklappe 10 um deren Scharnierverbindung 11 gekippt werden kann von einer ersten Stellung, wo sie an den Flügelrahmen anliegt, entsprechend, dass der Flügelrahmen am Blendrahmen festgehalten ist, in eine zweite Stellung unter gleichzeitigem Lösen des Eingriffes zwischen den Schliessorganen und den Eingriffselementen vor dem Öffnen des Fensters, und einem Zustandebringen dieses Eingriffes, nachdem der Flügelrahmen unter Schliessen des Fensters gegen den Blendrahmen gezogen wird, d.h. wo die Ventilationsklappe von ihrer zweiten Stellung in die erste Stellung geführt wird. Die Plazierung der Betätigungsvorrichtung hat zur Folge, dass die Schliesskraft sehr präzise gesteuert und auf einen Wert bis 150 N reduziert werden kann, welches die Schäden, welche entstehen könnten, wenn beispielsweise Finger oder andere Körperteile mit der Schliessbewegung des Flügelrahmens in Berührung kommen, begrenzt.

Bei Aktivieren der Betätigungsvorrrichtung 4, welches z.B. mittels eines elektronischen Steuersystems erfolgen kann, übt die Spindel 5 einen Zug in der Ventilationsklappe 10 aus, die unter ihrer Drehung um das Scharnier 11 die Schliessorgane des Flügelrahmens aus deren Eingriff mit den Eingriffselementen des Blendrahmens löst, wonach der ganze Flügelrahmen 3 zum Erzielen der gewünschten Lüftungs- oder Rauchventilationsstellung um die Scharnierachse 2 des Fensters dreht, wie z.B. in Fig. 2 gezeigt, wo eine Ebene durch den Flügelrahmen 3 mit einer Ebene durch den Blendrahmen 1 einen Winkel bildet. Der maximale Öffnungswinkel des Flügelrahmens 3 gegenüber dem Blendrahmen 1 wird von der Länge der Spindelsteuerung 6 begrenzt, oder weil die Spindel 5 aufgrund der Ventilationsklappe 10 nicht länger in die Spindelsteuerung 6 hinein verschoben werden kann.

Beim Schliessen des Fensters wird die Betätigungsvorrichtung 4 zum Bewegen der Spindel in die entgegengesetzte Richtung aktiviert, wobei der Flügelrahmen 3 um seine Scharnierachse 2 dreht, bis der Flügelrahmenoberteil in Anlage gegen den Blendrahmenoberteil 1a kommt, wonach die Ventilationsklappe 10 unter dem letzten Teil der Bewegung der Spindel um ihre Scharnierverbindung 11 dreht und dadurch die Schliessorgane des Flügelrahmens aktiviert, die mit den Eingriffselementen auf dem Blendrahmen in Eingriff gebracht werden.

Zur Erhöhung der Garantie, dass die Ventilationsklappe 10 erst dann um ihre Scharnierverbindung 11 gedreht wird, wenn der Flügelrahmen gegen den Blendrahmen gezogen wird, können die Schliessorgane auf an und für sich bekannte Weise mit Sperrorganen versehen sein, die bei Öffnen der Ventilationsklappe aktiviert werden, und welche die Ventilationsklappe erst bei Anschlag an das Schliessblech oder ähnliche des Blendrahmens zur Bewegung freigeben.

In Fig. 3-5 ist eine alternative Ausführungsform eines erfindungsgemässen Fensters gezeigt, bei welcher die Elemente, die dieselbe oder analoge Funktion wie in der in Fig. 1-2 gezeigten Ausführungsform haben, mit demselben Bezugszeichen plus 100 versehen sind.

Die Betätigungsvorrichtung 104 umfasst in dieser Ausführungsform zusätzlich einen üblichen mit 120 bezeichneten Gliedmechanismus mit einem Verbindungsglied 121, dessen eines Ende mit dem Betätigungsarm 105 drehbar und verschiebbar verbunden ist. In der gezeigten Ausführungsform umfasst die Verbindung einen auf dem zugehörigen Flügelrahmenseitenteil in Abstand vom Flügelrahmenoberteil montierten U-förmigen Beschlag 122. Das äussere Ende des Betätigungsarms 105 und das der Betätigungsvorrichtung 104 zuwendende Ende des Verbindungsgliedes 121 sind um einen Zapfen 123 gelagert, der in einer Rille 124 in den zwei gegenüberliegenden Wänden des Beschlages 122 geführt ist. Die Rillen verlaufen im wesentlichen parallel mit den Flügelrahmenseitenteilen.

In dieser Ausführungsform wird bei Öffnen des Fensters die Betätigungsvorrichtung 104 auf entsprechende Weise wie vorstehend beschrieben aktiviert, wodurch die Spindel 105 im Zapfen 123 und damit im Verbindungsglied 121 einen Zug ausübt. Dies hat zur Folge, dass der Zapfen 123 in der Rille 124 unter gleichzeitigem Bewegen der Ventilationsklappe 110 in die in Fig. 4 gezeigte Stellung bewegt wird. Anschliessend kann zum Erzielen der gewünschten Lüftungs- oder Rauchventilation der ganze Flügelrahmen 103 um die Scharnierachse 102 des Fensters gedreht werden, wie z.B. in Fig. 5 gezeigt.

Bei Schliessen des Fensters wird die Betätigungsvorrichtung 104 zur Bewegung der Spindel in die entgegengesetzte Richtung aktiviert, wobei der Flügelrahmen 103 um seine Scharnierachse 102 gedreht wird, bis der Flügelrahmenoberteil an den Blendrahmenoberteil anzuliegen kommt. Unter dieser Bewegung wird die Ventilationsklappe mit Hilfe von Sperrorganen in ihrer offenen Stellung gehalten, wie vorstehend beschrieben. Sobald die Sperrorgane die Ventilationsklappe bei Anschlag an das Schliessblech des Blendrahmens zur Bewegung freigegeben haben, kann die Ventilationsklappe 110 unter dem letzten Teil der Bewegung der Spindel 105 um ihre Scharnierverbindung 111 drehen und dadurch die Schliessorgane des Flügelrahmens 103 aktivieren, die mit den Eingriffsorganen auf dem Blendrahmen in Eingriff gebracht werden.

Die Erfindung ist nicht auf die gezeigten und vorstehend beschriebenen Ausführungsformen begrenzt, sondern kann innerhalb der Grenzen für die nachfolgenden Ansprüche variiert werden. Die genaue Plazierung und Ausgestaltung der Teile der Betätigungsvorrichtung im Verhältnis zum Fenster kann somit variieren, solange das Aufrechterhalten einer korrekten Funktion gewährleistet wird.

Es spricht für sich, dass das Aufnahmeelement der Bedienungseinrichtung mit passenden Modifikationen an dem Oberteil des Blendrahmens sowie ausserhalb des Fensters angebracht werden kann, ebenso wie die Bezeichnungen Ober-, Unter- und Seiten- in Verbindung mit den Elementen des Blendrahmens und Flügelrahmens willkürlich sind. Gleichfalls kann das drehbare Element am Unterteil plaziert sein. Die Erfindung ist auch für Fenster mit anderen Plazierungen der Drehachse als die gezeigte Mittelachse anwendbar, da das Fenster oben, unten oder seitlich eingehängt sein kann.

## Patentansprüche

1. Fenster umfassend einen Blendrahmen (1;101) mit einem Oberteil, einem Unterteil und zwei Seitenteilen, die zusammen eine Blendrahmenebene ergeben, sowie einen bei einer Drehachse (2;102) des Fensters mit dem Blendrahmen scharnierverbundenen Flügelrahmen (3;103) mit einem Oberteil, einem Unterteil und zwei Seitenteilen, die zusammen eine Flügelrahmenebene definieren, und wobei der Flügelrahmen mittels einer Betätigungsvorrichtung (4;104) von einer geschlossenen Stellung, in welcher die Ebene des Flügelrahmens im wesentlichen parallel mit der Ebene des Blendrahmens verläuft, in eine offene Stellung, in welcher die Flügelrahmenebene mit der Blendrahmenebene einen Winkel bildet, bewegt werden kann, wobei das Fenster ferner ein an dem Ober- und/oder Unterteil des Flügelrahmens drehbar montiertes Element (10:110) umfasst, welches Element zwischen einer ersten Stellung, wobei mit Hilfe von Schliessorganen, die in am Ober- und/oder Unterteil des Blendrahmens vorgesehene Eingriffsmittel eingreifen, der Flügelrahmen an den Blendrahmen festgehalten wird, und einer zweiten Stellung, in der der Flügelrahmen vom Blendrahmen freigemacht ist, da durch Betätigung erwähnten drehbaren Elements (10;110) der Eingriff zwischen den Schliessorganen und den Eingriffselementen gelöst wird, bewegt werden kann, wobei erwähnte Betätigungsvorrichtung ein mit dem Blendrahmen an dessen Unterteil drehbar verbundenes Aufnahmeelement (6;106) und einen gegenüber dem Aufnahmeelement verschiebbaren Betätigungsarm (5;105) umfasst, dessen äusseres Ende mit dem drehbaren Element in Verbindung steht, und wobei die drehbare Verbindung zwischen dem Aufnahmeelement (6;106) der Betätigungsvorrichtung und dem Blendrahmen (1;101) in einem Abstand vom Blendrahmenunterteil, im Verhältnis zur Blendrahmenebene im wesentlichen rechtwinkelig nach innen plaziert ist, und dass die drehbare Verbindung zwischen dem Betätigungsarm (5;105) und dem Flügelrahmen (3;103) derart ausgestaltet ist, dass das drehbare Element vor dem Öffnen des Fensters durch die Betätigungsvorrichtung von erwähnter erster Stellung in die zweite Stellung gebracht wird und in der zweiten Stellung während des öffnens des Fensters verbleibt, **dadurch gekennzeichnet, dass** es während des nachfolgenden Schliessens des Fensters in der zweiten Stellung verbleibt, bis der Flügelrahmen gegen den Blendrahmen gezogen ist, dass das drehbare Element eine mit dem Flügelrahmenoberteil parallel verlaufende und mit die-sem scharnierverbundene (11, 111) Ventilationsklappe (10, 110) umfasst, und dass der Betätigungsarm (5,105) mit dem Flügelrahmen nahe bei der Scharnierverbindung der Ventilationsklappe (10, 110) mit dem Flügelrahmenoberteil verbunden ist.

2. Fenster nach Anspruch 1, **dadurch gekennzeichnet, dass** das Aufnahmeelement (6) mit dem Blendrahmen (1) über eine Konsole (8) verbunden ist, die sich vom Blendrahmenunterteil im wesentlichen rechtwinkelig nach innen erstreckt und mit diesem verbunden ist, und die eine solche Länge aufweist, dass in der geschlossenen Stellung des Fensters zwischen der Betätigungsvorrichtung und der Blendrahmenebene ein Winkel gebildet wird.

3. Fenster nach Anspruch 1 oder 2, **dadurch gekennzeichnet, dass** erwähnte Betätigungsrichtung (4) eine elektrische Spindelbetätigung ist, wobei das Aufnahmeelement (6) eine Spindelsteuerung und der Betätigungsarm (4) eine Spindel umfasst.

4. Fenster nach Anspruch 1 oder 2, **dadurch gekennzeichnet, dass** die Betätigungsvorrichtung druckmittelgesteuert ist, wobei das Aufnahmeelement einen Zylinder und der Betätigungsarm eine Kolbenstange umfasst.

5. Fenster nach Anspruch 4, **dadurch gekennzeichnet, dass** erwähnte Betätigungsvorrichtung pneumatisch ist.

6. Fenster nach Anspruch 1, **dadurch gekennzeichnet, dass** die Betätigungsvorrichtung (104) zusätzlich einen Gliedmechanismus (12) mit einem Verbindungsglied (121) umfasst, dessen eines Ende mit dem Betätigungsarm (105) drehbar und verschiebbar, und dessen anderes Ende mit der Ventilationsklappe (110) drehbar verbunden ist.

7. Fenster nach Anspruch 6, **dadurch gekennzeichnet, dass** die Verbindung zwischen Verbindungsglied (121) und Betätigungsarm (105) einen nahe bei einem Flügelrahmenseitenteil oder auf diesem im Abstand vom Flügelrahmenoberteil oder -unterteil montierten Beschlag (122) sowie einen Zapfen (123) umfasst, der an beiden Ende in einer im Beschlag (122) vorgesehenen Rille (124) im wesentlichen parallel mit dem Flügelrahmenseitenteil geführt wird.

8. Fenster nach einem der Anspruche 6-7, **dadurch gekennzeichnet, dass** das Aufnahmeelement (106) mit dem Blendrahmen (101) über eine Konsole (108) verbunden ist, die sich im wesentlichen vom Blendrahmenunterteil rechtwinkelig nach innen erstreckt und mit diesem verbunden ist, und die eine solche Länge aufweist, dass in der geschlossenen Stellung des Fensters zwischen der Betätigungsvorrichtung und der Blendrahmenebene ein Winkel gebildet wird.

9. Fenster nach einem der Ansprüche 6-8, **dadurch gekennzeichnet, dass** erwähnte Betätigungsvorrichtung (104) eine elektrische Spindelbetätigung ist, wobei das Aufnahmeelement (106) eine Spindelsteuerung und der Betätigungsarm (105) eine Spindel umfasst.

10. Fenster nach einem der Ansprüche 6-8, **dadurch gekennzeichnet, dass** erwähnte Betätigungsvorrichtung druckmittelgesteuert ist, wobei das Aufnahmeelement einen Zylinder und der Betätigungsarm eine Kolbenstange umfasst.

11. Fenster nach Anspruch 10, **dadurch gekennzeichnet, dass** erwähnte Betätigungsvorrichtung pneumatisch ist.

12. Verwendung einer Betätigungsvorrichtung für ein Fenster nach einem der Ansprüche 1-5, umfassend ein Aufnahmeelement (6) mit einem im Verhältnis zu diesem axial verschiebbaren Betätigungssarm (5), **dadurch gekennzeichnet, dass** die Betätigungsvorrichtung eine Konsole (8) in Verbindung mit dem Aufnahmeelement und einen Beschlag (9) in Verbindung mit dem äussere Ende des Betätigungsarmes umfasst, wobei die Konsole (8) zum Verbinden mit dem Blendrahmenunterteil des Fensters und der Beschlag (9) zum Verbinden mit der Ventilationsklappe (10) des Fensters vorgesehen ist.

13. Verwendung einer Betätigungsvorrichtung für ein Fenster nach einem der Ansprüche 6-11, umfassend ein Aufnahmeelement (106) mit einem im Verhältnis zu diesem axial verschiebbaren Betätigungsarm (105), **dadurch gekennzeichnet, dass** die Betätigungsvorrichtung eine Konsole (108) in Verbindung mit dem Aufnahmeelement und einen Beschlag (122) in Verbindung mit dem äusseren Ende des Betätigungsarmes umfasst, wobei die Konsole zum Verbinden mit dem Blendrahmenunterteil des Fensters dient, und der Beschlag mit einem Verbindungsglied zum Verbinden mit, der Ventilationsklappe (110) des Fensters versehen ist.

## Claims

1. A window comprising a frame (1;101) with a top member, a bottom member and two side members, together forming a frame plane, as well as a sash (3;103) hinged at an axis of rotation (2;102) of the window to the frame, said sash having a top member, a bottom member and two side members, together defining a sash plane, and wherein, by means of an operating device (4;104), the sash can be moved from a closed position, in which the plane of the sash runs substantially parallel with the plane of the frame, to an open position, in which the sash plane forms an angle with the frame plane; wherein the window further comprises an element (10:110) that is pivotally mounted on the top and/or bottom member of the sash, said element being movable between a first position, in which the sash is secured to the frame with the aid of closure means that engage engagement means provided at the top and/or bottom member of the frame, and a second position, in which the sash is disengaged from the frame, as actuation of said pivotal element (10;110) releases the engagement between the closure means and the engagement elements; wherein said operating device comprises a reception element (6;106) that is pivotally connected to the frame at the bottom member thereof and an operating arm (5:105) that is displaceable relative to the reception element, where the outer end of said operating arm is connected to the pivotal element; and wherein the pivotal connection between the reception element (6; 106) of the operating device and the frame (1;101) at a distance from the frame bottom member is substantially placed rectangularly inwards relative to the frame plane, and that the pivotal connection between the operating arm (5;105) and the sash (3;103) is designed so that the pivotal element, prior to opening the window by means of the operating device, is brought from said first position to said second position and remains in the second position during opening of the window, **characterized in that** it remains in the second position during subsequent closing of the window until the sash is pulled against the frame; **in that** the pivotal element comprises a ventilation flap (10;110) running parallel with the sash top member and hinged (11;111) therewith; and **in that** the operating arm (5;105) and the sash close to the hinge connection of the ventilation flap (10;110) are connected to the sash top member.

2. A window as claimed in claim 1, **characterized in that** the reception element (6) is connected to the frame (1) via a console (8), which extends substantially rectangularly inwards from the frame bottom member and is connected thereto, and is of such a length that an angle is formed between the operating device and the frame plane in the closed position of the window.

3. A window as claimed in claims 1 or 2, **characterized in that** said operating device (4) is an electrical spindle actuation, wherein the reception element (6) comprises a spindle control and the operating arm (4) comprises a spindle.

4. A window as claimed in claims 1 or 2, **characterized in that** the operating device is pressure medium operated, wherein the reception element comprises a cylinder and the operating arm comprises a piston rod.

5. A window as claimed in claim 4, **characterized in that** said operating device is pneumatic.

6. A window as claimed in claim 1, **characterized in that** the operating device (104) further comprises a link mechanism (12) with a connecting link (121), one end of which is pivotally and displaceably connected to the operating arm (105) and the other end of which is pivotally connected to the pivotal element.

7. A window as claimed in claim 6, **characterized in that** the connection between the connecting link (121) and the operating arm (105) comprises a fitting (122) mounted close to a sash side member or thereon at a distance from the sash top member or bottom member, as well as a pin (123), which, at both ends, is led substantially parallel to the sash side member in a groove (124) provided in the fitting (122).

8. A window as claimed in any one of claims 6-7, **characterized in that** the reception element (106) is connected to the frame (101) via a console (108), which extends substantially rectangularly inwards from the frame bottom member and is connected thereto, and is of such a length that an angle is formed between the operating device and the frame plane in the closed position of the window.

9. A window as claimed in any one of claims 6-8, **characterized in that** said operating device (104) is an electrical spindle actuation, wherein the reception element (106) comprises a spindle control and the operating arm (105) comprises a spindle.

10. A window as claimed in any one of claims 6-8, **characterized in that** said operating device is pressure medium operated, wherein the reception element comprises a cylinder and the operating arm comprises a piston rod.

11. A window as claimed in claim 10, **characterized in that** said operating device is pneumatic.

12. An operating device for a window as claimed in any one of claims 1-5, comprising a reception element (6) with an operating arm (5) that is axially displaceable relative thereto, **characterized in that** the operating device comprises a console (8) in connection with the reception element and a fitting (9) in connection with the outer end of the operating arm, wherein the console (8) for connection with the frame bottom member of the window and the fitting (9) for connection with the ventilation flap (10) of the window are provided.

13. An operating device for a window as claimed in any one of claims 6-11, comprising a reception element (106) with an operating arm (105) that is axially displaceable relative thereto, **characterized in that** the operating device comprises a console (108) in connection with the reception element and a fitting (122) in connection with the outer end of the operating arm, wherein the console serves the purpose of connecting the frame bottom member of the window and the fitting is provided with a connection link for connection with the ventilation flap (110) of the window.

## Revendications

1. Fenêtre comprenant un cadre (1;101) avec une partie supérieure, une partie inférieure et deux parties latérales, toutes les parties formant un plan de cadre, ainsi qu'un ouvrant (3;303) articulé à un axe de rotation (2;102) de la fenêtre avec le cadre, ouvrant qui présente une partie supérieure, une partie inférieure et deux parties latérales, toutes les parties définissant un plan d'ouvrant, et dans laquelle l'ouvrant au moyen d'un dispositif de commande (4;104) peut être déplacé à partir d'une position fermée, dans laquelle le plan de l'ouvrant s'étend essentiellement parallèlement au plan du cadre, à une position ouverte, dans laquelle le plan d'ouvrant crée un angle avec le plan de cadre, la fenêtre comprenant également un élément (10;110) relié à pivotement avec la partie supérieure et/ou inférieure de l'ouvrant, élément qui peut se déplacer entre une première position, dans laquelle l'ouvrant est fixé au cadre au moyen de dispositifs de fermeture qui engagent des moyens d'engagement pourvus à la partie supérieure et/ou inférieure du cadre, et une deuxième position, dans laquelle l'ouvrant est dégagé du cadre, l'engagement entre les dispositifs de fermeture et les moyens d'engagement étant dégagé par la commande desdits éléments pivotants (10;110), ledit dispositif de commande comprenant un élément de logement (6;106) relié à pivotement avec le cadre à la partie inférieure de celui-ci et une branche de commande (5;105) déplaçable par rapport à l'élément de logement, l'extrémité de ladite branche étant reliée à l'élément pivotant, et la liaison à pivotement entre l'élément de logement (6;106) de la branche de commande et le cadre (1;110) à une distance de la partie inférieure du cadre étant placée essentiellement à angles droits vers l'intérieur par rapport au plan de cadre, et la liaison à pivotement entre la branche de commande (5;105) et l'ouvrant (3;103) étant conçue si bien que l'élément pivotant avant l'ouverture de la fenêtre au moyen du dispositif de commande est déplacé de ladite première position à la deuxième position et reste dans la deuxième position lors de l'ouverture de la fenêtre, **caractérisée en ce que** lors de la fermeture suivante de la fenêtre, elle reste dans la deuxième position jusqu'à ce que l'ouvrant soit tiré vers le cadre, **en ce que** l'élément pivotant comprend un obturateur de ventilation (10;110) s'étendant parallèlement à la partie supérieure d'ouvrant et étant articulé à charnière (11;111) avec celle-ci, et **en ce que** la branche de commande (5;105) est reliée à l'ouvrant près de l'articulation à charnière de l'obturateur de ventilation (10;110) avec la partie supérieure de l'ouvrant.

2. Fenêtre selon la revendication 1, **caractérisée en ce que** l'élément de logement (6) est relié au cadre (1) via une console (8), qui s'étend essentiellement à angles droits à partir de la partie inférieure du cadre vers l'intérieur et est reliée à celle-ci, et qui présente une telle longueur que dans la position fermée de la fenêtre, un angle est créé entre le dispositif de commande et le plan du cadre.

3. Fenêtre selon la revendication 1 ou 2, **caractérisée en ce que** ledit dispositif de commande (4) est une commande d'arbre, l'élément de logement (6) comprenant un contrôle d'arbre et la branche de commande (4) comprenant un arbre.

4. Fenêtre selon la revendication 1 ou 2, **caractérisée en ce que** le dispositif de commande est à commande de pression, l'élément de logement comprenant un cylindre et la branche de commande comprenant une tige de piston.

5. Fenêtre selon la revendication 4, **caractérisée en ce que** ledit dispositif de commande est pneumatique.

6. Fenêtre selon la revendication 1, **caractérisée en ce que** le dispositif de commande (104) comprend en plus un mécanisme d'articulation (12) avec un raccord (121), dont l'un bout est relié à la branche de commande (105) de manière pivotante et mobile, et dont l'autre bout est relié à pivotement avec l'élément pivotant.

7. Fenêtre selon la revendication 6, **caractérisée en ce que** la liaison entre le raccord (121) et la branche de commande (105) comprend une garniture (122) montée près d'une partie latérale d'ouvrant ou sur celle-ci à une distance de la partie supérieure ou inférieure de l'ouvrant ainsi qu'un tenon (123), qui est à ses deux bouts guidé essentiellement parallèlement à la partie latérale de l'ouvrant dans une rainure (124) pourvue dans la garniture (122).

8. Fenêtre selon l'une quelconque des revendications 6-7, **caractérisée en ce que** l'élément de logement (106) est relié au cadre (101) via une console (108), qui s'étend essentiellement à angles droits à partir de la partie inférieure du cadre vers l'intérieur et est reliée à celle-ci, et qui présente une telle longueur que dans la position fermée de la fenêtre, un angle est créé entre le dispositif de commande et le plan du cadre.

9. Fenêtre selon l'une quelconque des revendications 6-8, **caractérisée en ce que** ledit dispositif de commande (104) est une commande d'arbre électrique, l'élément de logement (106) comprenant un contrôle d'arbre et la branche de commande (105) comprenant un arbre.

10. Fenêtre selon l'une quelconque des revendications 6-8, **caractérisée en ce que** ledit dispositif de commande est à commande de pression, l'élément de logement comprenant un cylindre et la branche de commande comprenant une tige de piston.

11. Fenêtre selon la revendication 10, **caractérisée en ce que** ledit dispositif de commande est pneumatique.

12. Dispositif pour la commande d'une fenêtre selon l'une quelconque des revendications 1-5, comprenant un élément de logement (6) avec une branche de commande qui peut se déplacer axialement par rapport à celui-ci, **caractérisé en ce que** le dispositif de commande comprend une console (8) reliée à l'élément de logement et une garniture (9) reliée à l'extrémité de la branche de commande, la console (8) étant pourvue pour liaison avec la partie inférieure du cadre de la fenêtre et la garniture (9) étant pourvue pour la liaison avec l'obturateur de ventilation (10) de la fenêtre.

13. Dispositif pour la commande d'une fenêtre selon l'une quelconque des revendications 6-11, comprenant un élément de logement (106) avec une branche de commande (105) qui peut se déplacer axialement par rapport à celui-ci, **caractérisé en ce que** le dispositif de commande comprend une console (108) reliée à l'élément de logement et une garniture (122) reliée à l'extrémité de la branche de commande, la console servant à liaison avec la partie inférieure du cadre, et la garniture avec un raccord étant pourvue pour liaison avec l'obturateur de ventilation (110) de la fenêtre.
